# NOUVEAU FASCICULE DE BREVET EUROPEEN

(11) **EP 2 170 527 B2**
(45) Date de publication et mention de la décision concernant l'opposition: **03.12.2014**
(45) Mention de la délivrance du brevet: 22.12.2010
(21) Numéro de dépôt: 08805716.1
(22) Date de dépôt: 28.04.2008
(51) Int. Cl.: B05B 11/00, B65B 31/00, B05B 15/00

(54) **PROCEDE ET DISPOSITIF DE CONDITIONNEMENT DE DISTRIBUTEUR DE PRODUIT FLUIDE**
VERFAHREN UND VORRICHTUNG ZUR VERPACKUNG EINES FLÜSSIGPRODUKTSPENDERS
METHOD AND DEVICE FOR PACKAGING A FLUID PRODUCT DISPENSER

(30) Priorité: 20.06.2007 FR 0755876
(43) Date de publication de la demande: 07.04.2010
(73) Titulaire: Valois SAS, 27110 Le Neubourg (FR)
(72) Inventeur: BEHAR, Alain, F-92510 Suresnes (FR); VILAIN, Emmanuel, F-27190 Beaubray (FR)
(74) Mandataire: Kohler, Pierre
(86) Numéro de dépôt international: PCT/FR2008/050762
(87) Numéro de publication internationale: WO 2008/155494

(56) Documents cités:
- EP-A- 0 763 469
- EP-A- 1 514 802
- EP-A1- 0 408 421
- FR-A- 2 754 788
- FR-A- 2 820 726
- US-A- 1 586 447
- US-A- 5 305 810
- US-A- 5 875 932

## Description

La présente invention concerne un procédé et un dispositif de conditionnement de produit fluide, visant à améliorer l'apparence des distributeurs de produit fluide.

La présente invention s'applique plus particulièrement aux domaines de la parfumerie, de la cosmétique ou de la pharmacie. En effet, dans ces domaines particulièrement, le type d'emballage ou de conditionnement joue un rôle crucial, car c'est le premier contact de l'utilisateur avec le produit. L'utilisateur apprécie de voir l'aspect du produit à travers son conditionnement avant de l'acheter. En plus de protéger ce qu'il vend, l'emballage doit vendre ce qu'il protège.

En général, les distributeurs de produit fluide utilisés dans ces domaines comprennent un réservoir sur lequel est assemblé un dispositif de distribution. Le plus souvent, le dispositif de distribution comprend une pompe manuelle actionnable à l'aide d'un doigt pour distribuer des doses de produit fluide sous forme pulvérisée ou non. Un tube plongeur est raccordé à l'entrée de la pompe pour prélever du fluide du réservoir lors de l'actionnement de la pompe. Ce tube plongeur définit une extrémité libre qui s'étend généralement jusqu'au fond du réservoir. Même s'il est réalisé en un matériau transparent, ce tube plongeur apparaît généralement visible à travers les flacons et produits même les plus transparents, ce qui peut présenter un aspect inesthétique.

La présente invention a donc pour objet de fournir un procédé et un dispositif de conditionnement permettant d'obtenir un distributeur de produit fluide dont le tube plongeur n'apparaît pas à travers un flacon ou autre réservoir transparent rempli de fluide transparent.

Dans l'art antérieur, de nombreux polymères sont déjà utilisés dans la composition des tubes plongeurs pour leur transparence dans la plupart des fluides du domaine. Toutefois, avant l'amorçage, c'est-à-dire le premier actionnement de la pompe, le tube est apparent dans le réservoir de fluide parce qu'il emprisonne de l'air. En effet, lors de l'assemblage de tels distributeurs de produit fluide, un dispositif de distribution (pompe) est généralement fixé sur le col d'un réservoir rempli de fluide, de sorte que le tube plongeur du dispositif de distribution plonge à l'intérieur du fluide. Cependant, le tube plongeur ne se remplit pas de produit fluide, car son extrémité supérieure est obturée par le mécanisme (clapet) du dispositif de distribution. De plus, il y a des phénomènes de capillarité. Le tube plongeur conserve donc l'air qu'il a emprisonné avant l'assemblage du distributeur. Le tube plongeur rempli d'air apparaît donc visible lorsque le distributeur de produit fluide est neuf, c'est-à-dire tant que le dispositif de distribution n'a jamais été amorcé ou actionné pour la première fois. L'amorçage permet d'évacuer cet air à travers le dispositif de distribution et de remplir le tube plongeur et la chambre de pompe avec du produit fluide du réservoir. Or, il est inenvisageable d'amorcer la pompe avant la commercialisation du distributeur, le liquide contenu dans la pompe risquant de s'altérer ou de fuir. Cela pourrait rebuter l'acheteur qui bien entendu préfère acheter un distributeur et un produit intacts. De plus, les contraintes de conservation et de pureté sont considérables pour ce type de produit. Sur un présentoir, le consommateur ne peut donc jamais observer un tel distributeur de produit fluide neuf avec un tube plongeur invisible, même si l'objectif marketing de l'emballage était au départ l'aspect esthétique d'un flacon transparent.

EP 0 763 469 décrit un procédé de conditionnement de l'art antérieur. US 5 875 932 décrit un dispositif de conditionnement selon le préambule de la revendication 8 et EP 1 514 802 décrit une cloche à vide reliée à une pompe à vide permettant de faire le vide dans une bouteille.

La présente invention a donc pour but de fournir un procédé et un dispositif de conditionnement permettant d'obtenir un distributeur de produit fluide dont le tube plongeur est invisible dans un réservoir transparent contenant du produit transparent, ceci même avant son amorçage ou son premier actionnement.

La présente invention a également pour but de fournir un procédé et un dispositif de conditionnement permettant d'obtenir un distributeur de produit fluide dont l'existence d'un tube plongeur est insoupçonnable et ne vient pas gâcher l'allure générale du flacon qui le contient.

La présente invention a aussi pour but de fournir un procédé et un dispositif de conditionnement de distributeurs de produit fluide qui soient simples et peu coûteux à appliquer, et qui soient adaptables à tous les distributeurs de produit fluide existants comportant un tube plongeur.

La présente invention a donc pour objet un procédé de conditionnement de distributeur de produit fluide selon la revendication 1.

Selon un premier mode de réalisation avantageux, le procédé comprend les étapes successives suivantes :
a. monter de manière non étanche le dispositif de distribution (3) sur le réservoir, de sorte que le tube plongeur est immergé dans le produit fluide, tout en restant rempli d'air,
b. soumettre à un vide le contenu du réservoir et donc le tube plongeur, de sorte que le tube plongeur est évacué de son air,
c. remettre le contenu du réservoir à la pression atmosphérique, et
d. assembler de manière étanche le dispositif de distribution sur le réservoir.

Avantageusement, il comprend de soumettre à un vide simultanément plusieurs tubes plongeurs.

Selon un second mode de réalisation, le distributeur comprend un système d'éventation définissant un passage d'éventation apte à faire communiquer l'intérieur du réservoir avec l'extérieur, le procédé comprend d'évacuer l'air du tube plongeur à travers le passage d'éventation du distributeur. Avantageusement, l'étape d'évacuation de l'air est effectuée après ou pendant le montage étanche du dispositif de distribution sur le réservoir. De préférence, le système d'éventation est formé par le dispositif de distribution, qui comprend en outre un poussoir actionnable axialement, le passage d'éventation du système d'éventation étant ouvert lorsque le poussoir est légèrement actionné, l'étape d'évacuation du tube plongeur étant effectuée alors que le poussoir est légèrement actionné pour maintenir le passage d'éventation ouvert.

La présente invention a également pour objet un dispositif de conditionnement pour conditionner un distributeur de produit fluide selon la revendication 8.

Avantageusement, le dispositif de distribution comprend un système d'éventation définissant un passage d'éventation apte à faire communiquer l'intérieur du réservoir avec l'extérieur, le dispositif comprenant en outre un poussoir actionnable axialement, le passage d'éventation étant ouvert lorsque le poussoir est légèrement actionné, le dispositif de conditionnement comprenant des moyens de poussée pour actionner légèrement le poussoir.

Le principe de l'invention est d'évacuer l'air du tube plongeur à l'aide d'un vide pour qu'il puisse se remplir de produit fluide sans avoir à actionner le dispositif de distribution. Ceci peut se faire avec le dispositif de distribution prémonté de manière non étanche sur le réservoir ou encore en l'absence de réservoir. En variante, ceci peut se faire avec le dispositif de distribution monté en évacuant l'air à travers le passage d'éventation, maintenu ouvert, avantageusement par appui sur le poussoir.

D'autres caractéristiques et avantages de la présente invention apparaîtront plus clairement au cours de la description détaillée suivante de celle-ci, faite en référence aux dessins joints, donnés à titre d'exemples non limitatifs, et sur lesquels :
- la figure 1 est une vue schématique en section transversale d'un distributeur de produit fluide selon l'invention avant montage de la pompe ;
- la figure 2 est une vue schématique en section transversale d'un distributeur de produit fluide au cours d'une opération d'évacuation d'air du tube plongeur selon un premier mode de réalisation de l'invention ;
- la figure 3 est une vue schématique en section transversale d'un distributeur de produit fluide après évacuation et fixation de la pompe ;
- les figures 4a à 4e illustrent un second mode de réalisation de l'invention à travers cinq stades de conditionnement ; et
- les figures 5a et 5b sont des vues en coupe transversale verticale à travers une pompe utilisable dans le second mode de réalisation des figures 4a à 4e, respectivement en position de repos et en position légèrement actionnée pour ouvrir le passage d'éventation.

En se référant indifféremment aux figures, le distributeur de produit fluide selon la présente invention comporte un réservoir transparent 1 rempli de produit fluide 10 et un dispositif de distribution 3 comprenant un tube plongeur 2 destiné à prélever le fluide 10 contenu par le réservoir 1 lors de l'actionnement du dispositif de distribution 3.

Le réservoir 1 peut être de toutes formes. Il présente généralement une ouverture sous la forme d'un col 11, dont l'extrémité supérieure forme une bride annulaire 13. Le réservoir est réalisé en un matériau transparent, en verre, en plastique ou autre.

Le dispositif de distribution 3 comporte un organe de distribution 31, tel qu'une pompe pourvue d'un tube plongeur 2 et un dispositif de fixation 32, 34 pour fixer l'organe de distribution 31 sur le col 11 du réservoir de produit fluide 1, avantageusement avec interposition d'un joint d'étanchéité 35.

Le tube plongeur 2 est réalisé en tout type de matériau avantageusement transparent bien connu de l'homme du métier. Le tube plongeur 2 est raccordé à l'entrée de l'organe de distribution 31 et définit une extrémité libre qui s'étend dans le réservoir jusqu'à son fond ou à proximité de celui-ci.

Le dispositif de fixation comprend une bague de fixation 32 et une frette d'habillage externe 34 qui est montée de manière serrante autour de la bague. La bague 32 comprend un logement de réception apte à recevoir fixement la pompe 31 et des moyens de fixation 33 pour maintenir la bague sur le col du réservoir. Par exemple, et telle que représentée sur les figures, la bague peut comprendre une jupe qui s'étend vers le bas et qui forme des pattes souples 33 s'étendant vers le bas. Ces pattes 33 sont destinées à venir s'encliqueter sous la bride annulaire 13 formée par l'extrémité supérieure du col 11 du réservoir 1. La fixation finale du dispositif de distribution sur le réservoir est obtenue de manière traditionnelle par coulissement vers le bas et serrage radial de la frette 34 autour de la bague, comme visible sur la figure 3, après fixation de la pompe. La frette 34 est ici une frette d'habillage externe, mais il peut également s'agir d'une frette interne non visible.

Il s'agit là de moyens de fixation conventionnels d'un dispositif de distribution 3 sur le col d'un réservoir 11. Ces moyens de fixation ne sont évidemment pas les seuls possibles et tout autre type de fixation finale du dispositif de distribution sur le réservoir pourrait également convenir, comme par exemple par vissage, sertissage, collage, soudage, etc.

Selon un premier mode de réalisation ou de mise en oeuvre du procédé de conditionnement de l'invention, on prévoit au moins deux étapes avant la fixation finale, définitive et étanche du dispositif de distribution 3 sur le réservoir 1.

Une première étape consiste à monter ou engager de manière non étanche le dispositif de distribution 3 sur le réservoir 1, de sorte que le tube plongeur 2 soit plongé ou immergé sur sensiblement toute sa longueur à l'intérieur du fluide 10. Comme visible sur la figure 2, les pattes 33 de la bague sont positionnées sur la bride 13 de l'extrémité du col 11 du réservoir sans être encliquetées sous la bride. L'espace entre les pattes positionnées sur le bord de la bride permet au fluide 10 de rester à pression atmosphérique à ce stade. En variante, il est également possible d'engager les pattes 33 autour du col sans abaisser la frette. L'air A contenu dans le tube plongeur est alors piégé et ne peut s'en échapper, ni par son extrémité inférieure libre ouverte, ni pas son extrémité supérieure obturée par le mécanisme de clapet de la pompe. Le tube plongeur est alors visible à travers le réservoir transparent, précisément à cause de la présence de l'air A piégé dans le tube plongeur. A l'issue de cette étape, un montage provisoire non étanche 301 du dispositif de distribution 3 sur le réservoir 1 est donc obtenu.

Une deuxième étape selon l'invention consiste à soumettre à un vide le contenu du réservoir 1 et donc le tube plongeur 2, grâce à un dispositif de conditionnement 4 qui comprend des moyens d'évacuation d'air 40, 41. Ces moyens d'évacuation peuvent par exemple comporter une cloche à vide 41 reliée à une pompe à vide 40, comme visible sur la figure 2. La cloche à vide 41 est engagée en prise étanche par tout moyen possible sur le réservoir 1 autour du dispositif de distribution 3. Dans le cas de la figure 2, la cloche est engagée en prise étanche sur l'épaulement supérieur externe du réservoir au moyen d'un joint torique. Dans ce cas, la pompe à vide 40 évacue donc l'air contenu dans l'enceinte à vide E constituée par le réservoir et le volume de la cloche 41 surplombant le réservoir. Bien entendu, la cloche à vide pourrait englober un espace de volume différent, notamment plus grand, et même soumettre à un vide le contenu de plusieurs dispositifs de distribution montés de manière non étanche sur leurs réservoirs respectifs.

Au cours de cette deuxième étape, l'air qui se trouve à la surface du liquide du réservoir est évacué par la pompe à vide, en passant par exemple entre les pattes 33 de la bague. Simultanément, pour équilibrer les pressions du liquide contenu dans le réservoir et de l'air se trouvant dans l'enceinte E à vide, l'air du tube plongeur plongeant dans le réservoir s'échappe par l'extrémité inférieure du tube plongeur, créant des bulles d'air qui remontent à la surface du liquide 10 (voir figure 2). L'air A contenu dans le tube plongeur est progressivement remplacé par du fluide 10 du réservoir 1 qui remonte dans le tube plongeur. A l'issue de cette étape, le tube plongeur rempli de fluide est devenu invisible à travers le réservoir transparent rempli de fluide transparent ou translucide.

Selon une autre étape consécutive de l'invention, le vide dans l'enceinte E est cassé, et la cloche à vide est retirée, de façon à remettre le distributeur pré-assemblé à la pression atmosphérique.

Selon une étape finale, le dispositif de distribution 3 est assemblé de manière étanche sur le réservoir 1. Cette configuration finale représentée sur la figure 3 correspond à la fixation traditionnelle déjà décrite : les pattes 33 de la bague 32 sont encliquetées sous la bride 13 et la frette 34 est abaissée pour bloquer par serrage la bague sur le col 11 du réservoir, avec interposition du joint d'étanchéité 35. Bien entendu, tout autre type d'assemblage étanche est également envisageable : vissage, sertissage, etc. A l'issue de cette étape, le distributeur neuf conditionné selon le procédé ou le dispositif de l'invention peut donc faire croire à l'absence de tube plongeur dans le flacon transparent du distributeur.

En variante, il est également possible de fixer définitivement et de manière étanche le dispositif de distribution sur le réservoir, alors que le vide est maintenu dans l'enceinte à vide.

L'invention a été décrite en référence à un premier mode de réalisation particulier de celle-ci, mais il est entendu que diverses modifications pourraient y être apportées. En particulier, le tube plongeur 2 pourrait être réalisé de manière monobloc avec le dispositif de fixation 30, 33 qui fixe la pompe sur le réservoir. L'étape a correspond alors au pré-assemblage de manière non étanche du dispositif de fixation comprenant le tube plongeur sur le réservoir. L'organe de distribution et le dispositif de fixation ne sont assemblés de manière étanche sur le col du réservoir qu'à l'étape d. Il est également envisageable de remplir le tube plongeur par évacuation de l'air sous vide avant son montage sur le réservoir, le produit fluide étant maintenu dans le tube plongeur par capillarité. Il est ainsi possible de conditionner simultanément un grand nombre de tube plongeur dans une enceinte à vide unique.

On se référa maintenant aux figures 4a à 4e et 5a, 5b pour décrire un second mode de réalisation de mise en oeuvre de la présente invention. Dans le premier mode de réalisation décrit en référence aux figures 1 à 3, l'évacuation de l'air présent dans le tube plongeur s'effectue alors que le dispositif de distribution 3 n'est pas monté de manière définitive et étanche sur le col 11 du réservoir. Dans ce second mode de réalisation, l'évacuation du tube plongeur est effectuée avec le dispositif de distribution 3 monté de manière définitive et étanche sur le col du réservoir. L'évacuation du tube plongeur peut ainsi être effectuée juste après/ou pendant le montage étanche et définitif du dispositif de distribution sur le col de réservoir.

Ce second mode de réalisation utilise également un dispositif de conditionnement 4' qui présente plusieurs caractéristiques communes avec le dispositif de conditionnement 4 du premier mode de réalisation des figures 1 à 3. Entre autre, le dispositif de conditionnement 4' comprend une cloche à vide 41 reliée à une pompe à vide 40 permettant d'évacuer l'air d'une enceinte E. La cloche 41 est destinée à venir en prise étanche avec le distributeur, et plus particulièrement avec la frette d'habillage externe 34 du dispositif de distribution 31. Pour cela, la cloche 41 définit un rebord d'appui 43 qui vient en contact étanche avec le bord annulaire supérieur de la frette 34, comme on peut le voir en référence aux figures 4c et 4d. La cloche 41 peut également comprendre un passage d'entrée d'air 42 qui fait communiquer l'intérieur de l'enceinte E avec l'atmosphère. Ce passage 42 est de préférence calibré et peut optionnellement être pourvu d'une vanne (non représentée). Un tel passage d'entrée 42 peut également être prévu dans la cloche du mode de réalisation des figures 1 à 3. D'autre part, le dispositif de conditionnement 4' forme un cône d'alignement axial 44 qui permet d'amener le dispositif de distribution 3 en position parfaitement axiale pour son montage étanche sur le col du réservoir. Le cône d'alignement 44 est situé juste en dessous et dans le prolongement du rebord d'appui 43. Dans sa partie haute, la cloche 41 est pourvue d'une tige 45 dont l'extrémité inférieure libre fait saillie à l'intérieur de la cloche 41. Le positionnement axial de cette tige peut être réglé au moyen d'une commande 46. Cette tige 45 sert de moyen de poussée pour actionner légèrement le poussoir 36 du dispositif de distribution 3, comme on le verra ci-après. Le réglage axial de la tige 45 permet d'adapter le dispositif de conditionnement 4' aux différentes configurations de poussoirs 36, qui peuvent être plus ou moins hauts.

Pour pouvoir utiliser le dispositif de conditionnement 4' et mettre en oeuvre le procédé selon le second mode de réalisation de l'invention, il est nécessaire d'utiliser un type particulier d'organe de distribution 31, à savoir un organe de distribution pourvu d'un système d'éventation définissant un passage d'éventation apte à faire communiquer l'intérieur du réservoir avec l'extérieur au travers de l'organe de distribution. Sur les figures 5a et 5b, il est représenté un organe de distribution sous la forme d'une pompe. Sur la figure 5a, la pompe est dans sa position de repos. Le poussoir n'a pas été représenté. Il s'agit d'une pompe tout à fait conventionnelle que l'on trouve fréquemment dans les domaines de la parfumerie, de la cosmétique ou encore de la pharmacie. Cette pompe comprend un corps 311 auquel est raccordé le tube plongeur 2. Le corps 311 est formé avec un trou d'éventation 312 qui traverse l'épaisseur de paroi du corps. Toutefois, le trou 312 est obturé par un piston 314 monté sur une tige d'actionnement 313 qui fait saillie axialement en dehors du corps 311. Pour maintenir le piston et la tige d'actionnement à l'intérieur du corps 311, il est prévu une virole 315 qui définit ainsi le point mort haut de repos du piston et de la tige d'actionnement. Un passage d'éventation Pe est défini entre la virole 315 et la tige d'actionnement 313, mais ce passage est obturé au niveau du piston 314 qui vient en contact étanche avec l'arête inférieure intérieure de la virole 315. Ceci est clairement visible sur la figure 5a. Additionnellement ou en variante, le piston 314 obture le trou d'éventation 312. Ainsi, le passage faisant communiquer le trou d'éventation 312 avec l'extérieur est bouché au niveau de la virole 315 et/ou au niveau du trou 312 par le piston 314.

En revanche, en appuyant légèrement de manière axiale sur la tige d'actionnement 313, ce qui est effectué normalement par appui sur le poussoir, le piston 314 se décolle de la virole 315 et démasque le trou d'éventation 312. Ainsi, un passage d'éventation Pe continu est défini entre le trou d'éventation 312 et l'extérieur. Ceci est clairement visible sur la figure 5b : le passage d'éventation est représenté en traits pointillés. Ainsi, le corps 311, la tige d'actionnement 313, le piston 314 et la virole 315 forment ensemble un système d'éventation permettant de créer ou de boucher un passage d'éventation Pe faisant communiquer l'intérieur du réservoir avec l'extérieur. Ceci permet d'égaliser les pressions entre l'intérieur du réservoir et l'extérieur du réservoir, afin de ne pas créer de dépression à l'intérieur du réservoir. Le passage d'éventation Pe est formé alors que le poussoir est très légèrement actionné. Il n'est donc pas nécessaire d'actionner complètement la pompe et de distribuer une dose de produit fluide pour ouvrir le passage d'éventation. On peut ainsi dire que l'ouverture du passage d'éventation est réalisée avant un actionnement complet de la pompe.

Le second mode de réalisation de mise en oeuvre de l'invention va se servir du système d'éventation de l'organe de distribution 31 pour évacuer l'air présent à l'intérieur du réservoir et à l'intérieur du tube plongeur, de manière à remplir le tube plongeur de produit fluide.

On se référera maintenant aux figures 4a à 4e pour décrire un cycle complet de montage et d'évacuation d'un distributeur de produit fluide équipé d'un organe de distribution du type illustré sur les figures 5a et 5b. La figure 4a représente un distributeur comprenant un réservoir 1 formant un col 11 dans lequel a été déposé un dispositif de distribution 3. Le dispositif de distribution 3 n'est pas disposé axialement, étant donné qu'il n'a pour l'instant aucune tenue sur le col 11. Le dispositif de conditionnement 4' est situé axialement au-dessus du réservoir 1. On se référant à la figure 4b, le dispositif de conditionnement 4' a été abaissé de sorte que le dispositif de distribution 3 vient en contact avec le cône d'alignement 44 permettant de redresser de manière axiale le dispositif de distribution 3. Plus précisément, le bord d'extrémité supérieur de la frette 34 glisse à l'intérieur du cône 44 jusqu'à venir en contact avec le rebord d'appui 43. Ceci est représenté sur la figure 4c. Le contact entre la frette et le rebord d'appui n'a pas besoin d'être étanche : une fuite à cet endroit peut même s'avérer avantageux. Les pattes de la bague sont déjà en place autour du col, mais la frette d'habillage 34 n'est pas encore abaissée autour des pattes. En continuant à abaisser le dispositif de conditionnement 4', la frette 34 est abaissée autour des pattes, comme on peut le voir sur la figure 4d. L'extrémité inférieure de la frette 34 peut venir en appui sur le réservoir. En maintenant la pression sur la frette 34, il est formé une enceinte E dans laquelle est disposé le poussoir 36 de l'organe de distribution 31. Cependant, le poussoir 36 est légèrement actionné ou enfoncé par la tige 45, ce qui a pour effet d'ouvrir le système d'éventation et de définir le passage d'éventation Pe (non représenté). Ceci est représenté sur la figure 4d. L'intérieur de la cloche 41 communique alors avec l'intérieur du réservoir et de ce fait avec le tube plongeur 2 à travers le passage d'éventation. En actionnant la pompe à vide 40, un vide est créé à l'intérieur de l'enceinte E, mais également à l'intérieur du réservoir, et surtout à l'intérieur du tube plongeur 2. Comme dans le premier mode de réalisation, ce vide a pour effet d'évacuer l'air du tube plongeur qui forme des bulles d'air qui regagnent le niveau supérieur de produit fluide dans le flacon, comme visible sur la figure 4d. Le tube plongeur reste alors vide d'air et de produit fluide. Le passage d'entrée d'air 42 reste avantageusement ouvert pendant le fonctionnement de la pompe 40. Il n'est en effet pas nécessaire d'avoir un vide très poussé pour évacuer l'air du tube plongeur. Le passage 42 permet de faire entrer de l'air extérieur à l'intérieur du réservoir. Sa section est calibrée en fonction de la puissance d'évacuation de la pompe à vide 40 et de la fuite éventuelle entre le rebord d'appui 43 et la frette 34. L'entrée d'air dans l'enceinte permet de décoller le rebord 43 de la frette sans avoir à arrêter la pompe à vide 40. Ceci réduit considérablement le temps du cycle de montage. De plus, il n'y a aucune vanne à commander et/ou séquencer. Dès que le tube plongeur est évacué de son air, ce qui se fait en moins de 1 seconde, il suffit de ramener l'enceinte E à la pression atmosphérique pour remplir le tube plongeur de produit fluide. Ceci est très simplement réalisé en décollant le rebord 43 de la frette, avantageusement sans couper ou stopper l'évacuation. On peut ensuite faire remonter le dispositif de conditionnement 4' pour libérer le distributeur avec son tube plongeur rempli de produit fluide, et avantageusement transparent. Ceci est visible sur la figure 4e.

Il est également possible d'utiliser des vannes commandées au niveau de la pompe à vide et du passage d'entrée d'air pour séquencer les phases de vide et de remise à la pression atmosphérique. Toutefois, il s'est avéré qu'une simple entrée d'air calibrée est suffisante pour établir un vide satisfaisant dans l'enceinte et casser cette enceinte sans avoir à couper l'aspiration de la pompe à vide. Le cycle de montage d'un distributeur n'est que très faiblement rallongé par l'opération d'évacuation et de remplissage du tube plongeur.

Dans les deux modes de réalisation, le tube plongeur rempli d'air est soumis à un vide d'air alors que son extrémité libre est plongée dans le produit fluide, l'air évacué étant rapidement remplacé par du produit fluide lors de la remise à la pression atmosphérique. L'évacuation de l'air du tube plongeur peut être effectuée avant ou après montage étanche et définitif du dispositif de distribution sur le réservoir.

## Revendications

1. Procédé de conditionnement de distributeur de produit fluide, ledit distributeur comprenant un réservoir (1) de volume utile constant rempli de produit fluide (10) et un dispositif de distribution (3) comprenant un tube plongeur (2) destiné à prélever le produit fluide (10) contenu dans le réservoir lors de l'actionnement du dispositif de distribution (3), le réservoir (1) et le tube plongeur (2) étant réalisés en un/des matériau(x) sensiblement ou parfaitement transparent(s), ledit tube plongeur étant initialement raccordé au dispositif de distribution et contenant initialement de l'air (A), le tube plongeur (2) comprenant une extrémité libre qui s'étend jusqu'au fond du réservoir,
le procédé étant **caractérisé en ce que** l'on soumet le tube plongeur (2) rempli d'air à un vide d'air alors que son extrémité libre est plongée dans du produit fluide, de sorte que l'on évacue l'air (A) du tube plongeur (2) et on le remplace par du produit fluide, alors que le tube plongeur est raccordé au dispositif de distribution, avant son amorçage ou son premier actionnement complet.

2. Procédé selon la revendication 1, comprenant les étapes successives suivantes :
a. monter de manière non étanche le dispositif de distribution (3) sur le réservoir (1), de sorte que le tube plongeur (2) est immergé dans le produit fluide (10), tout en restant rempli d'air,
b. soumettre à un vide le contenu du réservoir (1) et donc le tube plongeur (2), de sorte que le tube plongeur est évacué de son air,
c. remettre le contenu du réservoir à la pression atmosphérique, et
d. assembler de manière étanche le dispositif de distribution (3) sur le réservoir (1).

3. Procédé selon l'une quelconque des revendications précédentes, **caractérisé en ce qu'**il comprend de soumettre à un vide simultanément plusieurs tubes plongeurs (2).

4. Procédé selon la revendication 1, dans lequel le distributeur comprend un système d'éventation définissant un passage d'éventation (Pe) apte à faire communiquer l'intérieur du réservoir avec l'extérieur, le procédé comprend d'évacuer l'air du tube plongeur à travers le passage d'éventation (Pe) du distributeur.

5. Procédé selon la revendication 4, dans lequel l'étape d'évacuation de l'air est effectuée après ou pendant montage étanche du dispositif de distribution (3) sur le réservoir (1).

6. Procédé selon la revendication 4 ou 5, dans lequel le système d'éventation est formé par le dispositif de distribution, qui comprend en outre un poussoir (36) actionnable axialement, le passage d'éventation (Pe) du système d'éventation étant ouvert lorsque le poussoir (6) est légèrement actionné, l'étape d'évacuation du tube plongeur (2) étant effectuée alors que le poussoir (6) est légèrement actionné pour maintenir le passage d'éventation ouvert.

7. Procédé selon l'une quelconque des revendications précédentes, dans lequel une entrée d'air, avantageusement calibrée, est prévue lors de l'évacuation de l'air.

8. Dispositif de conditionnement (4, 4') pour conditionner un distributeur de produit fluide, ledit distributeur comprenant un réservoir (1) de volume utile constant rempli de produit fluide (10) et un dispositif de distribution (3) comprenant un tube plongeur (2) destiné à prélever le produit fluide (10) contenu dans le réservoir (1) lors de l'actionnement du dispositif de distribution (3), ledit tube plongeur (2) contenant initialement de l'air (A), ledit dispositif de conditionnement (4, 4') comprenant des moyens d'évacuation (40, 41) pour évacuer l'air (A) contenu dans ledit tube plongeur (2) immergé dans le produit fluide (10), **caractérisé en ce que** lesdits moyens d'évacuation comprennent une cloche à vide (41) reliée à une pompe à vide (40), ladite cloche à vide (41) venant en prise étanche avec le distributeur pour définir une enceinte à vide partiellement formée par le contenu du réservoir et le tube plongeur.

9. Dispositif (4') selon la revendication 8, dans lequel le dispositif de distribution (31) comprend un système d'éventation définissant un passage d'éventation (Pe) apte à faire communiquer l'intérieur du réservoir avec l'extérieur, le dispositif comprenant en outre un poussoir (36) actionnable axialement, le passage d'éventation (Pe) étant ouvert lorsque le poussoir (36) est légèrement actionné, le dispositif de conditionnement comprenant des moyens de poussée (45) pour actionner légèrement le poussoir (36).

10. Dispositif selon la revendication 8 ou 9, dans lequel les moyens d'évacuation comprennent en outre un passage d'entrée d'air (42) permettant de faire pénétrer de l'air dans l'enceinte (E), même lors de son évacuation.

## Patentansprüche

1. Verfahren zur Verpackung eines Fluidproduktspenders, wobei der Spender einen mit einem Fluidprodukt (10) befüllten Vorratsbehälter (1) konstanten Nutzvolumens und eine Abgabevorrichtung (3) aufweist, die ein Tauchrohr (2) aufweist, das dazu bestimmt ist, das in dem Vorratsbehälter enthaltene Fluiprodukt (10) bei Betätigung der Abgabevorrichtung (3) zu entnehmen, wobei der Vorratsbehälter (1) und das Tauchrohr (2) aus einem im wesentlichen oder vollständig transparenten Material oder derartigen Materialien bestehen, wobei das Tauchrohr anfänglich mit der Abgabevorrichtung verbunden ist und anfänglich Luft (A) enthält, wobei das Tauchrohr (2) ein freies Ende aufweist, das sich bis auf den Grund des Vorratsbehälters erstreckt,
wobei das Verfahren **dadurch gekennzeichnet ist, dass** das mit Luft befüllte Tauchrohr (2) luftleer gemacht wird, während sein Ende in das Fluidprodukt eingetaucht ist, so dass die Luft (A) aus dem Tauchrohr (2) verdrängt und dass sie durch das Fluidprodukt ersetzt wird, während das Tauchrohr mit der Abgabevorrichtung verbunden ist, bevor sein Anschlagen oder seine erste vollständige Betätigung.

2. Verfahren nach Anspruch 1, aufweisend die folgenden aufeinanderfolgend ausgeführten Schritte:
a) Anbringen der Abgabevorrichtung (3) auf dem Vorratsbehälter (1) in nicht abgedichteter Weise, so dass das Tauchrohr (2) in das Fluidprodukt (10) eingetaucht ist, während es mit Luft befüllt bleibt,
b) Entleeren des Inhalts des Vorratsbehälters (1) und dadurch des Tauchrohrs (2), so dass die Luft aus dem Tauchrohr ausgetragen wird,
c) erneutes Versetzen des Inhalts des Vorratsbehälters unter Atmosphärendruck, und
d) Anbringen der Abgabevorrichtung (3) auf dem Vorratsbezhälter (1) in abgedichteter Weise.

3. Verfahren nach einem der vorangehenden Ansprüche, **dadurch gekennzeichnet, dass** es vorgesehen ist, gleichzeitig mehrere Tauchrohre (2) zu entleeren.

4. Verfahren nach Anspruch 1, wobei der Spender ein Belüftungssystem aufweist, das einen Belüftungsdurchlass (Pe) festlegt, der dazu dient, das Innere des Vorratsbehälters mit dessen Außenumgebung zu verbinden, wobei das Verfahren das Verdrängen von Luft aus dem Tauchrohr durch den Belüftungsdurchlass (Pe) des Spenders vorsieht.

5. Verfahren nach Anspruch 4, wobei das Verdrängen der Luft nach oder vor der abgedichteten Anbringung der Abgabevorrichtung (3) auf dem Vorratsbehälter (1) bewirkt wird.

6. Verfahren nach Anspruch 4 oder 5, wobei das Belüftungssystem durch die Abgabevorrichtung gebildet ist, die außerdem einen axial betätigbaren Stößel (36) aufweist, wobei der Belüftungsdurchlass (Pe) des Belüftungssystems bei geringfügiger Betätigung des Stößels (6) geöffnet wird, wobei die Entleerung des Tauchrohrs (2) bewirkt wird während der Stößel (6) zur Aufrechterhaltung der Offenstellung des Belüftungsdurchlasses geringfügig betätigt wird.

7. Verfahren nach einem der vorangehenden Ansprüche, wobei anläßlich der Verdrängung der Luft ein bevorzugt geeichter Luftzustrom stattfindet.

8. Verpackungsvorrichtung (4, 4') zur Verpackung eines Fluidproduktspenders, wobei der Spender einen mit einem Fluidprodukt (10) befüllten Vorratsbehälter (1) mit konstantem Nutzvolumen und eine Abgabevorrichtung (3) aufweist, die ein Tauchrohr (2) aufweist, das dazu bestimmt ist, das in dem Vorratsbehälter enthaltene Fluiprodukt (10) bei Betätigung der Abgabevorrichtung (3) zu entnehmen, wobei das Tauchrohr (2) anfänglich Luft (A) enthält, wobei die Verpackungsvorrichtung (4, 4') Entleerungsmittel (40, 41) zum Verdrängen der Luft aufweist, die in dem Tauchrohr (2) enthalten ist, das in das Fluidprodukt (10) eingetaucht ist, **dadurch gekennzeichnet, dass** die Entleerungsmittel eine Unterdruckglocke (41) aufweisen, die mit einer Unterdruckpumpe (40) verbunden ist, wobei die Unterdruckglocke (41) in dichten Eingriff mit dem Spender gelangt, um einen teilweise durch den Inhalt des Vorratsbehälters und des Tauchrohrs gebildeten Entleerungsraum festzulegen.

9. Vorrichtung (4') nach Anspruch 8, wobei die Abgabevorrichtung (31) ein Belüftungssystem aufweist, das einen Belüftungsdurchlass (Pe) festlegt, der dazu dient, das Innere des Vorratsbehälters mit dessen Außenumgebung zu verbinden, wobei die Vorrichtung auβerdem einen axial betätigbaren Stößel (36) aufweist, wobei der Belüftungsdurchlass (Pe) des Belüftungssystems bei geringfügiger Betätigung des Stößels (36) geöffnet ist, wobei die Verpackungsvorrichtung Antriebsmittel (45) zum geringfügigen Betätigen des Stößels (36) aufweist.

10. Verfahren nach Anspruch 8 oder 9, wobei die Entleerungsmittel außerdem einen Luftzuströdurchlass (42) aufweisen, der es erlaubt, dass Luft in den Raum (E) bei dessen Entleerung eindringt.

## Claims

1. A method for packaging a fluid product dispenser, where the said dispenser includes a reservoir (1) of constant effective volume filled with a fluid product (10), and a dispensing device (3) that includes a dip tube (2) which is intended to extract the fluid product (10) contained in the reservoir on operation of the dispensing device (3), the reservoir (1) and the dip tube (2) being made from a material or materials that are substantially or perfectly transparent, where the said dip tube is initially connected to the dispensing device and initially contains air (A), and the dip tube (2) has one free end extending to the bottom of the reservoir,
the method being **characterised in that** the dip tube (2) filled with air is subjected to a vacuum while its free end is immersed in the fluid product, in such a manner that the air (A) is extracted from the dip tube (2) and is replaced by the fluid product, while the dip tube is connected to the dispensing device, before its priming or its first complete actuation.

2. The method according to claim 1, that includes the following successive steps:
a. fitting the dispensing device (3) onto the reservoir (1) in an unsealed manner, so that the dip tube (2) is immersed in the fluid product (10), while still filled with air,
b. subjecting the contents of the reservoir (1) and therefore of the dip tube (2) to a vacuum, so that the dip tube is emptied of its air,
c. returning the contents of the reservoir to atmospheric pressure, and
d. assembling the dispensing device (3) onto the reservoir (1) in a sealed manner.

3. The method according to any of the preceding claims, **characterised in that** it includes subjecting several dip tubes (2) to a vacuum simultaneously.

4. The method according to claim 1, wherein the dispenser includes a venting system with a venting passage (Pe) that is suitable for connecting the interior of the reservoir with the exterior, where the method includes removal of the air from the dip tube through the venting passage (Pe) of the dispenser.

5. The method according to claim 4, wherein the air removal step takes place after or during sealed assembly of the dispensing device (3) onto the reservoir (1).

6. The method according to claim 4 or 5, wherein the venting system is formed by the dispensing device, which also includes a push device (36) that can be operated axially, the venting passage (Pe) of the venting system being open when the push device (6) is operated slightly, the step for emptying of the dip tube (2) being effected while the push device (6) is operated slightly, in order to keep the venting passage open.

7. The method according to any of the preceding claims, wherein an intake of air, advantageously calibrated, takes place during removal of the air.

8. A packaging device (4, 4') used to package a fluid product dispenser, the said dispenser including a reservoir (1) of constant effective volume filled with a fluid product (10), and a dispensing device (3) with a dip tube (2) intended to extract the fluid product (10) contained in the reservoir (1) on operation of the dispensing device (3), where the said dip tube (2) initially contains air (A), the said packaging device (4, 4') including extraction means (40, 41) to extract the air (A) contained in the said dip tube (2) immersed in the fluid product (10), **characterised in that** the said extraction means include a vacuum bell (41) connected to a vacuum pump (40), the said vacuum bell (41) engaging in a sealed manner with the dispenser in order to create a vacuum chamber that is partially formed by the contents of the reservoir and the dip tube.

9. The device (4') according to claim 8, wherein the dispensing device (31) includes a venting system with a venting passage (Pe) that is suitable for connecting the interior of the reservoir with the exterior, where the device also includes a push device (36) being operated axially, the venting passage (Pe) being open when the push device (36) is operated slightly, and where the packaging device includes pushing means (45) to slightly operate the push device (36).

10. The device according to claim 8 or 9, wherein the extraction means also include an air-intake passage (42) allowing air to enter the enclosure (E), even during the extraction process.
